# EUROPÄISCHE PATENTSCHRIFT

(11) **EP 0 866 303 B1**
(45) Veröffentlichungstag und Bekanntmachung des Hinweises auf die Patenterteilung: **28.08.2002**
(21) Anmeldenummer: 98810168.9
(22) Anmeldetag: 02.03.1998
(51) Int. Cl.: F41C 23/10

(54) **Handgriff für eine Schusswaffe**
Pistol grip for firearm
Poignée de pistolet

(30) Priorität: 20.03.1997 DE 19711730
(43) Veröffentlichungstag der Anmeldung: 23.09.1998
(73) Patentinhaber: S.A.T. Swiss Arms Technology AG, 8212 Neuhausen am Rheinfall (CH)
(72) Erfinder: Förster,Theobald, 79798 Jestetten (DE); Schmidt, Joachim, 8400 Winterthur (CH)
(74) Vertreter: Münch, Otto, Dipl.-Ing.

(56) Entgegenhaltungen:
- DE-A- 3 000 017
- US-A- 4 833 812
- US-A- 4 936 036
- US-A- 4 967 503

## Beschreibung

Die vorliegende Erfindung betrifft einen Handgriff für eine Schuβwaffe gemäß dem Oberbegriff des Patentanspruchs 1.

Ein Handgriff dieser Art ist beispielsweise aus der US A-4 936 036 oder aus der DE-A-3 000 017 bekannt.

Aus der DE-A-195 05 829 ist ein Pistolengriff bekannt, an dessen Rückseite ein austauschbares Rückenteil befestigt ist. Die Befestigung erfolgt durch Einstecken einer Nase am oberen Ende des Rückenteils in eine Ausnehmung des Griffs und Durchstecken eines Stiftes durch fluchtende Bohrungen in überlappenden Stegen am unteren Ende. Durch Austausch des Rückenteils gegen ein anderes kann der Pistolengriff der Hand des Schützen angepasst werden.

Ein weiterer Handgriff an einer Pistole ist in der US-A-4 936 036 beschrieben. Er besteht aus einem Griffkörper und einer lösbar auf den Griffkörper aufgesteckten, im Querschnitt annähernd U-förmigen Griffschale mit einer Rückwand und zwei daran einstückig angeformten Seitenwänden. Die Griffschale wird von hinten aufgesteckt und mit einem Querstift gesichert. Diese Befestigungsart hat den Nachteil, dass sie nicht spielfrei ist.

In der DE-A-30 00 017 ist ein weiterer Handgriff mit einem Griffkörper beschrieben, der annähernd U-förmig ist und von hinten auf den Griffkörper aufgesteckt und festgeschraubt wird.

In der US-A-4 199 887 ist ein Revolvergriff beschrieben mit einem Griffkörper und einer Griffschale. Die Schale hat zwei Seitenwände und einen diese verbindenden Boden. Die Schale wird von unten auf den Griffkörper aufgesteckt und mittels einer Schraube, die durch den Boden greift, befestigt. Die Schraube wird in ein Joch eingeschraubt. Damit das Joch zum Einschrauben der Schraube ausgerichtet wird, wird das Joch in bogenförmigen Nuten in den Seitenwänden geführt.

Der vorliegenden Erfindung liegt die Aufgabe zugrunde, einen Pistolengriff anzugeben, der eine vielseitige individuelle Anpassung an die Hand des Schützen ermöglicht und bei der die Griffschale spielfrei mit dem Griffkörper verbunden ist.

Diese Aufgabe wird durch die Merkmalskombination des Anspruchs 1 gelöst.

Zweckmäβige Weiterbildungen der Erfindung sind Gegenstand der abhängegen Ansprüche.

Nachfolgend wird ein Ausführungsbeispiel der Erfindung anhand der Zeichnungen erläutert. Darin zeigt:
- Figur 1: Eine perspektivische Ansicht eines Teils eines Pistolengehäuses,
- Figur 2 und 3: perspektivische Ansichten einer Griffschale, und
- Figur 4: einen Querschnitt durch den unteren Teil des Pistolengriffs.

Die in den Zeichnungen dargestellten Teile der Pistole umfassen ein unteres Gehäuse 1 mit einem einstückig angeformten Griffkörper 2 und eine Griffschale 3. Beide Teile sind aus Kunststoff spritzgegossen, die Griffschale 3 vorzugsweise im Zweikomponentenverfahren, indem der Grundkörper 29 aus thermoplastischem Kunststoff und ein Griffelement 30 aus einem Elastomer besteht. Das Griffelement 30 erstreckt sich auf der Aussenseite benachbart den vorderen Längsrändern der Seitenwände 5 und über einen sattelförmigen Bereich im oberen Teil der Rückwand 4. Das Griffelement 30 ist gegenüber dem Grundkörper 29 erhaben.

Die Griffschale 3 ist im Querschnitt U-förmig und hat eine Rückwand 4 und zwei angeformte Seitenwände 5. Der Körper 2 hat beidseitig eine gegenüber seiner Längsrichtung um 3° nach vorn oben geneigte schwalbenschwanzförmige Leiste 11, in welche eine entsprechende Schwalbenschwanz-Nut 31 der Schale 3 eingreift. Die Schale 3 wird also von unten auf den Körper 2 aufgeschoben. Dabei nähern sich in Längsrichtung des Körpers 2 verlaufende Anschlagflächen 12, 13, 32, 33 des Körpers 2 und der Schale 3 an, bis sie sich in der fertig montierten Stellung berühren. Damit ist die Schale 3 spielfrei formschlüssig mit dem Körper 2 verbunden.

Von der Schale 3 steht eine federnde Zunge 34 mit einer Rastnase 35 in Längsrichtung der Nuten 31 ab. Im montierten Zustand schnappt diese Rastnase 35 am Rand 15 einer Öffnung 14 der Rückwand 16 des Magazinschachtes ein. Zur Demontage kann die Rastnase 35 durch die Öffnung 14 mit einem Finger eingedrückt werden. Um eine Überdehnung der Zunge 34 bei der Demontage zu verhindern, ist hinter dieser in der Griffschale 3 ein Anschlag 36 angeformt.

Am vorderen Längsrand der Seitenwände 5 steht eine schmale Leiste 37 ab, die im montierten Zustand in eine Nut 17 des Körpers 2 eingreift. Dies verbessert die formschlüssige Verbindung. Im unteren Bereich sind am Körper 2 zwei weitere parallel zu den Leisten 11 verlaufende, im Querschnitt rechteckige, gegen aussen abstehende Leisten 18 an je einem L-förmigen, nach hinten abstehenden Vorsprung 19 angeformt, welche in entsprechende Nuten 38 der Schale 3 eingreifen. Dadurch wird eine sichere Kraftübertragung zwischen Griffkörper 2 und Schale 3 bei den Erschütterungen während der Schussabgabe erreicht.

Durch die beschriebene Ausbildung wird eine sichere, starre, spielfreie und formschlüssige Verbindung von Schale 3 und Körper 2 erreicht. Vorzugsweise wird ein ganzer Satz unterschiedlicher Schalen 3 mit unterschiedlicher Form bezüglich Breite und Dicke und/oder unterschiedlicher Oberflächenbeschaffenheit und/oder aus unterschiedlichem Material bereitgestellt, damit der Pistolengriff optimal an die individuellen Bedürfnisse der Schützen anpassbar ist. Die Hand des Schützen liegt mit den Fingerkuppen des Mittel-, Ring- und Kleinfingers, der Innenfläche des Daumens, dem Übergang von Daumen und Zeigefinger und den Handkuppen beim Fingeransatz an der elastomeren Grifffläche 30 an. Diese Grifffläche 30 wirkt dämpfend und griffig.

Die erfindungsgemässe Ausbildung eignet sich nicht nur für Pistolen, sondern auch für Gewehre mit einem Handgriff hinter dem Abzug. Die im Zweikomponenten-Spritzgiessverfahren aus einem thermoplastischen Kunststoff-Grundkörper 29 und einem elastomeren Griffelement 30 hergestellte Griffschale eignet sich auch für andere als die beschriebene Montageart, z.B. für die Montage von hinten. Dasselbe gilt für die Leisten-Nut-Verbindung 37, 17.

## Patentansprüche

1. Handgriff für eine Schusswaffe, umfassend einen Griffkörper (2) und eine lösbar und austauschbar auf dem Griffkörper (2) aufgesteckte, im Querschnitt annähernd U-förmige Griffschale (3) mit einer Rückwand (4) und zwei daran einstückig angeformten Seitenwänden (5), **dadurch gekennzeichnet, dass** die Griffschale (3) mit seitlichen Führungen (11, 31) von unten auf den Griffkörper (2) aufgesteckt ist, und dass die Führungen (11, 31) am Griffkörper (2) und an der Griffschale (3) um 1° bis 10° gegenüber zusammenwirkenden Anschlagflächen (12, 13, 32, 33) von Griffschale (2) und Griffkörper (3) geneigt sind.

2. Handgriff nach Anspruch 1, wobei die Führungen (11, 31) um etwa 3° gegenüber den Anschlagflächen (12, 13, 32, 33) geneigt sind.

3. Handgriff nach Anspruch 1 oder 2, wobei die Führungen (11, 31) als Schwalbenschwanzführungen ausgebildet sind.

4. Handgriff nach einem der Ansprüche 1 bis 3, wobei der vordere Rand der Seitenwände (5) eine Leiste (37) verminderter Dicke aufweist, die in je eine Nut (17) im Griffkörper (2) eingeschoben ist.

5. Handgriff nach einem der Ansprüche 1 bis 4, wobei der Griffkörper (2) und die Griffschale (3) im unteren Bereich benachbart der Rückwand (4, 16) eine zur ersten Führung (11, 31) parallele zweite Führung (18, 38) aufweisen.

6. Handgriff nach einem der Ansprüche 1 bis 5, wobei die Griffschale (3) und der Griffkörper (2) zusammenwirkende Schnappelemente (14, 34) aufweisen, welche im montierten Zustand einrasten und manuell lösbar sind.

7. Handgriff nach Anspruch 6, wobei hinter dem federnden Schnappelement (34) ein Anschlag (36) angeordnet ist.

8. Handgriff nach einem der Ansprüche 1 bis 7, wobei die Griffschale (3) aus einem Grundkörper (29) aus thermoplastischem Kunststoff und einem angespritzten Griffelement (30) aus einem Elastomer besteht.

9. Handgriff nach Anspruch 8, wobei sich das Griffelement (30) auf der Aussenseite des Grundkörpers (29) benachbart den vorderen Längsrändern der Seitenwände (5) und über einen sattelförmigen Bereich im oberen Teil der Rückwand (4) erstreckt, und wobei das Griffelement (30) vorzugsweise gegenüber dem Grundkörper (29) erhaben ist.

## Claims

1. Handle for a firearm, comprising a grip body (2) and a cross-sectionally approximately U-shaped grip shell (3) which is mounted detachably and interchangeably on the grip body (2) and has a rear wall (4) and two side walls (5) formed thereon in one piece therewith, **characterized in that** the grip shell (3) is pushed onto the grip body (2) from below by means of lateral guides (11, 31), and **in that** the guides (11, 31) on the grip body (2) and on the grip shell (3) are inclined by 1° to 10° in relation to interacting stop faces (12, 13, 32, 33) of the grip shell (2) and the grip body (3).

2. Handle according to Claim 1, the guides (11, 31) being inclined by roughly 3° in relation to the stop faces (12, 13, 32, 33).

3. Handle according to Claim 1 or 2, the guides (11, 31) being designed as dovetail guides.

4. Handle according to one of Claims 1 to 3, the front edge of the side walls (5) having a strip (37) of reduced thickness, which is in each case inserted into a groove (17) in the grip body (2).

5. Handle according to one of Claims 1 to 4, the grip body (2) and the grip shell (3) having in the lower region, adjacent to the rear wall (4, 16), a second guide (18, 38) parallel to the first guide (11, 31).

6. Handle according to one of Claims 1 to 5, the grip shell (3) and the grip body (2) having interacting snap elements (14, 34), which lock in the assembled state and can be released manually.

7. Handle according to Claim 6, a stop (36) being arranged behind the resilient snap element (34).

8. Handle according to one of Claims 1 to 7, the grip shell (3) consisting of a basic body (29) made of thermoplastic material and an integrally injection-moulded grip element (30) made of an elastomer.

9. Handle according to Claim 8, the grip element (30) extending on the outside of the basic body (29) adjacent to the front longitudinal edges of the side walls (5) and across a saddle-shaped region in the upper part of the rear wall (4), and the grip element (30) preferably being raised in relation to the basic body (29).

## Revendications

1. Poignée de pistolet comprenant un corps de préhension (2) et une coque de préhension (3) approximativement en forme de U en coupe transversale et emmanchée de façon amovible et interchangeable sur le corps de préhension (2), comportant une paroi arrière (4) et deux parois latérales (5) formées d'un seul tenant avec cette paroi, **caractérisée en ce que** la coque de préhension (3) est emmanchée à partir du bas au moyen de guides latéraux (11, 31) sur le corps de préhension (2) et que les guides (11, 31) sur le corps de préhension (2) et sur la coque de préhension (3) sont inclinés de 1° à 10° par rapport à des surfaces de butée coopérantes (12, 13, 32, 33) de la coque de préhension (3) et du corps de préhension (2).

2. Poignée selon la revendication 1, dans laquelle les guides (11, 31) sont inclinés d'environ 3° par rapport aux surfaces de butée (12, 13, 32, 33).

3. Poignée selon la revendication 1 ou 2, dans laquelle les guides (11, 31) sont agencés sous la forme de guides en queue d'aronde.

4. Poignée selon l'une des revendications 1 à 3, dans laquelle le bord avant des parois latérales (5) possède une barrette (37) d'épaisseur réduite, qui est enfoncée dans une rainure respective (17) formée dans le corps de préhension (2).

5. Poignée selon l'une des revendications 1 à 4, dans laquelle le corps de préhension (2) et la coque de préhension (3) possèdent, dans la partie inférieure et au voisinage de la paroi arrière (4, 16), un second guide (18, 38) parallèle au premier guide (11, 31).

6. Poignée selon l'une des revendications 1 à 5, dans laquelle la coque de préhension (3) et le corps de préhension (2) comportent des éléments d'encliquetage coopérants (14, 34), qui à l'état monté s'encliquettent et sont détachables manuellement.

7. Poignée selon la revendication 6, dans laquelle une butée (36) est disposée en arrière de l'élément d'encliquetage élastique (34).

8. Poignée selon l'une des revendications 1 à 7, dans laquelle la coque de préhension (3) est constituée par un corps de base (29) formé d'une matière thermoplastique et par un élément de préhension (30) moulé par injection et formé d'un élastomère.

9. Poignée selon la revendication 8, dans laquelle l'élément de préhension (30) s'étend sur la face extérieure du corps de base (29) au voisinage des bords longitudinaux avant des parois latérales (5) et sur une zone en forme de selle dans la partie supérieure de la paroi arrière (4), et dans laquelle l'élément de préhension (30) est de préférence surélevé par rapport au corps de base (29).
